# EUROPÄISCHE PATENTSCHRIFT

(11) **EP 2 189 291 B1**
(45) Veröffentlichungstag und Bekanntmachung des Hinweises auf die Patenterteilung: **07.11.2018**
(21) Anmeldenummer: 09014458.5
(22) Anmeldetag: 19.11.2009
(51) Int. Cl.: B41J 3/407, B41J 11/00

(54) **Vorrichtung zur Verarbeitung von Etiketten- und/oder Bonrollen**
Device for processing labels and/or paper rolls
Dispositif de traitement d'étiquettes et/ou de rouleaux

(30) Priorität: 20.11.2008 DE 102008058273
(43) Veröffentlichungstag der Anmeldung: 26.05.2010
(73) Patentinhaber: Bizerba SE & Co. KG, 72336 Balingen (DE)
(72) Erfinder: Conzelmann, Dieter, 72458 Albstadt (DE)
(74) Vertreter: Manitz Finsterwald Patentanwälte PartmbB

(56) Entgegenhaltungen:
- EP-A1- 0 575 772
- EP-A1- 1 666 262
- EP-A2- 1 983 423
- WO-A1-2004/058507
- WO-A1-2007/135403
- US-A1- 2003 095 811
- US-A1- 2004 151 526
- US-A1- 2006 251 867
- US-B1- 6 325 505

## Beschreibung

Die vorliegende Erfindung betrifft eine Vorrichtung zur Verarbeitung von Etikettenrollen, Bonrollen und/oder auf einer Etikettenrolle vorgesehenen Etiketten unterschiedlicher Art. Bei einer derartigen Vorrichtung kann es sich beispielsweise um eine Vorrichtung zum Bedrucken von Etiketten und/oder Bons und/oder eine Vorrichtung zum Applizieren von Etiketten auf Waren handeln, insbesondere um einen Drucker und/oder Etikettierer. In der Regel liegen die Etiketten oder die Bons dabei in Form einer Etiketten- oder Bonrolle vor, d.h. als eine von einer Rolle abzuwickelnde Etiketten- oder Bonstreifenbahn, die auf einen Rollenkern aufgewickelt ist.

Üblicherweise können beispielsweise von einem Drucker Etiketten- oder Bonrollen unterschiedlicher Art verarbeitet werden, wobei sich die Etiketten- oder Bonrollen beispielsweise hinsichtlich des Materialbahntyps, der für die Etiketten oder Bonstreifen verwendeten Papiersorte, der Abmessung der Etiketten oder Bonstreifen und/oder des Herstellers voneinander unterscheiden. Als Materialbahntyp kommen dabei insbesondere Selbstklebeetikettenrollen mit Trägerbahn, Selbstklebeetikettenrollen ohne Trägerbahn (sog. Linerless-Etikettenrollen) oder Bon- oder Etikettenrollen mit nicht klebender Materialbahn in Frage.

Wenn beispielsweise bei einem Thermotransferdrucker für Etikettenbahnen von Etikettenrollen mit Etiketten einer ersten Papiersorte auf Etikettenrollen mit Etiketten einer zweiten Papiersorte gewechselt wird, werden in der Regel entsprechende Betriebsparameter des Thermotransferdruckers an die neue Papiersorte angepasst, beispielsweise die Druckenergie bzw. die Bestromung des Druckkopfs des Thermotransferdruckers, um dadurch auch für das neue Papier eine hohe Druckqualität zu gewährleisten. Bei einem Etikettierer kann es bei einem Wechsel von Etikettenrollen mit einer ersten Etikettengröße auf Etikettenrollen mit einer zweiten Etikettengröße beispielsweise notwendig werden, die Vorschubgeschwindigkeit der Etikettenbahn anzupassen.

Aus der DE 42 20 002 A1 oder EP 0 575 772 A1 ist eine Vorrichtung der eingangs genannten Art bekannt, die einen Sensor aufweist, der dazu ausgelegt ist, einen an der jeweiligen Rolle, insbesondere einem jeweiligen Etikett vorgesehenen Code zu lesen, der aus einer im für den Menschen sichtbaren Spektralbereich transparenten Tinte besteht und Daten beinhaltet, die die Art der jeweiligen Rolle und/oder des jeweiligen Etiketts kennzeichnen, wobei der Betrieb der Vorrichtung unter Verwendung der gelesenen Daten erfolgt, da eine Thermodruckkopfsteuerung an die verwendete Papiersorte anpassbar ist.

Die US 2003/0095811 A1 betrifft Geräte wie Drucker, Plotter, Kopierer, die mit wenigstens einem Sensor ausgerüstet sind, um aus nicht sichtbarer (fluoreszierender) Tinte bestehende Barcodes zu detektieren, die auf zu bedruckenden Blättern aufgetragen sind. Die Barcodes enthalten Information über die Art der Blätter. Diese Information wird dazu verwendet, um an die Blätterart angepasste Betriebsparameter des Geräts einzustellen. In der US 6,325,505 B1 wird ein Tintenstrahldrucker beschrieben, der mit einem Sensor bestückt ist, mit dem die in dem Drucker verwendete Papierart bestimmbar ist. Hierzu ist das Druckpapier mit einer unsichtbaren fluoreszierenden Tinte markiert, beispielsweise einem Barcode. Über den gelesenen Code und eine Nachschlagetabelle werden Einstellungen des Druckers bestimmt. Die US 2004/0151526 A1 zeigt einen Großformatdrucker. Der Drucker verwendet eine Spindel, auf die eine Papierrolle aufgeschoben wird. Die Spindel ist mit einem IR Barcodeleser versehen, der einen an einer Hülse der Papierrolle angebrachten Barcode detektiert. Der Barcode enthält Information über die Papierrolle. Diese Information wird dazu verwendet, an dem Drucker entsprechend geeignete Betriebsparameter einzustellen.

Der Erfindung liegt die Aufgabe zugrunde, eine Vorrichtung der eingangs genannten Art anzugeben, die eine automatische Erkennung der Art der jeweiligen Rolle und/oder des jeweiligen Etiketts und insbesondere eine hohe Flexibilität bei der Verarbeitung der Rollen und/oder der Etiketten ermöglicht.

Diese Aufgabe wird durch eine Vorrichtung mit den Merkmalen des Anspruchs 1 gelöst und insbesondere dadurch, dass die Vorrichtung dazu ausgelegt ist, einen aufzubringenden Bedruck in Abhängigkeit von den gelesenen Daten automatisch einzustellen oder auszuwählen.

Die vorgenannte Tinte ist günstig erhältlich und verursacht daher - anders als beispielsweise ein RFID-Chip - keine hohen Zusatzkosten. Bei der Tinte kann es sich insbesondere um eine photolumineszente UV- oder IR-Tinte handeln, die durch Bestrahlung mit ultraviolettem (UV) oder infrarotem (IR) Licht zur Emission von Licht, insbesondere im für den Menschen sichtbaren Spektralbereich, angeregt wird. Bei der Tinte kann es sich insbesondere um eine phosphoreszierende oder fluoreszierende Tinte handeln.

Da die Tinte für den Menschen zumindest ohne Anregung nicht sichtbar ist, kann der aus der Tinte gebildete Code auch direkt auf einer Etiketten- oder Bonstreifenbahn, insbesondere den Etiketten oder der vorgenannten Trägerbahn, vorgesehen sein. Derartige Codes können neben anderen Bedrucken bzw. Druckbildern, wie beispielsweise sichtbaren farbigen Schmuckelementen, oder überlappend oder überdeckend mit solchen anderen Druckbildern platziert sein. An einer Etiketten- oder Bonrolle können mehrere Codes vorgesehen sein, beispielsweise auf allen Etiketten oder lediglich jedem x-ten Etikett einer Etikettenrolle. Die auf einer Rolle und/oder Etiketten vorgesehenen Codes können zusätzlich zu den die Art der jeweiligen Rolle und/oder des jeweiligen Etiketts kennzeichnenden Daten auch solche Daten beinhalten, die die Positionen der jeweiligen Abschnitte der Etiketten- oder Bonstreifenbahn bezüglich der Gesamtlänge der Etiketten- oder Bonstreifenbahn kennzeichnen.

Bevorzugt sind unterschiedlichen Arten von Rollen und/oder Etiketten unterschiedliche die Art der jeweiligen Rolle und/oder des jeweiligen Etiketts kennzeichnende Daten zugeordnet, und Rollen und/oder Etiketten gleicher Art sind bevorzugt gleiche die Art der jeweiligen Rolle und/oder des jeweiligen Etiketts kennzeichnende Daten zugeordnet.

Anhand der die jeweilige Rolle und/oder das jeweilige Etikett kennzeichnenden Daten kann die Art der jeweiligen Rolle und/oder des jeweiligen Etiketts von der erfindungsgemäßen Vorrichtung automatisch erkannt werden.

Erfindungsgemäß kann ein aufzubringender Bedruck bzw. ein aufzubringendes Druckbild oder ein Design, insbesondere ein aufzubringender Text und/oder ein aufzubringendes Bild, automatisch eingestellt und/oder ausgewählt werden. Dies ist insbesondere deshalb von Vorteil, da voneinander verschiedene Waren oftmals mit unterschiedlich gestalteten Etiketten oder Bons versehen werden. Insbesondere besteht die unterschiedliche Art der Etikettenrollen, Bonrollen und/oder Etiketten darin, dass die Etikettenrollen, Bonrollen und/oder Etiketten für voneinander verschiedene Bedrucke vorgesehen sind. Die automatische Einstellung kann unmittelbar nach Erkennen der Art der jeweiligen Rolle und/oder des jeweiligen Etiketts und/oder ohne weitere Rückfrage bei einer Bedienperson erfolgen, oder aber erst nach Bestätigung einer entsprechenden Bestätigungsaufforderung. Der Umfang manueller Eingaben kann daher zumindest reduziert werden, insbesondere kann auf manuelle Eingaben ganz verzichtet werden. Hierdurch können Zeit und Kosten gespart werden. Insbesondere sind für die unterschiedlichen Rollenarten oder unterschiedlichen Etikettenarten voneinander verschiedene Bedrucke hinterlegt.

Darüber hinaus kann die automatische Erkennung bei entsprechend ausgebildeter Vorrichtung zusätzlich dazu verwendet werden, wenigstens einen Betriebsparameter der Vorrichtung in Abhängigkeit von den gelesenen Daten automatisch einzustellen. Bei den Betriebsparametern kann es sich beispielsweise um die vorgenannten Betriebsparameter handeln.

Es ist vorteilhaft, wenn die Vorrichtung einen Speicherbereich umfasst, in dem Werte des wenigstens einen einstellbaren Betriebsparameters für die unterschiedlichen Rollenarten und/oder Etikettenarten abgelegt oder ablegbar sind. Es kann also beispielsweise in einem nichtflüchtigen Speicher der Vorrichtung eine Datenbank vorgesehen sein, insbesondere in Form einer Tabelle, in der die für die unterschiedlichen Rollenarten und/oder Etikettenarten passenden Werte des jeweiligen Betriebsparameters der Vorrichtung hinterlegt sind. Die automatische Einstellung kann daher nach einem Vergleich der gelesenen Daten mit der Datenbank und einem Aufruf des dabei gefundenen Werts des jeweiligen Betriebsparameters erfolgen. Dies gilt auch für voneinander verschiedenen Bedrucken zugrunde liegende Bedruckdaten. Insbesondere in diesem Fall kann der Code eine Warenkennzeichnung oder PLU (Price Look-Up Code) beinhalten, und in dem Speicherbereich kann ein der jeweiligen Warenkennzeichnung zugeordneter Bedruck oder zugeordnetes Etikettenlayout in Form der Druckdaten hinterlegt sein. Der Speicherbereich kann also eine Datenbank mit unterschiedlichen Etikettendesigns enthalten. Anhand des jeweiligen Codes wird eines dieser Designs automatisch selektiert. In einem Design kann beispielsweise die Etikettengröße und/oder der Ort, die Größe und/oder die Schriftart von Textfeldern wie z.B. einer Artikelbezeichnung und/oder einer Preisinformation festgelegt sein. Grundsätzlich ist es jedoch auch möglich, dass der Wert des wenigstens einen Betriebsparameters und/oder die jeweiligen Bedruckdaten in dem Code bzw. den die Art der jeweiligen Rolle oder Etiketten kennzeichnenden Daten beinhaltet sind.

Der Speicherbereich kann editierbar sein. Insbesondere kann der Betreiber der Vorrichtung die vorgenannte Datenbank entweder vollständig selbst erstellen oder eine bereits vom Hersteller der Vorrichtung erstellte Datenbank oder eine selbst erstellte Datenbank modifizieren oder ergänzen. Hierdurch wird auch eine Feinjustierung der Betriebsparameter ermöglicht.

Bevorzugt ist die Vorrichtung dazu ausgelegt, bei einer Etikettenrolle, die Etiketten unterschiedlicher Art aufweist, einen der jeweiligen Etikettenart zugeordneten Bedruck einzustellen oder auszuwählen. Insbesondere sind unterschiedlichen Etikettenarten unterschiedliche Bedrucke zugeordnet. Beispielsweise kann eine Etikettenrolle mit unterschiedlichen Etikettenarten vorbestückt sein und der auf dem jeweiligen Etikett vorgesehene Code steuert das Druckbild des jeweiligen Etiketts. Dies hat den Vorteil, dass unterschiedliche Etikettenarten verarbeitet, insbesondere bedruckt werden können, ohne dass ein Austausch der Etikettenbahn erforderlich ist. Insbesondere kann an jedem Etikett einer Etikettenrolle ein Code vorgesehen sein.

Die automatische Erkennung kann bei entsprechend ausgebildeter Vorrichtung zusätzlich oder alternativ jedoch auch dazu verwendet werden, ein Warn- oder Fehlererkennungssignal automatisch auszugeben, wenn die jeweilige Rolle nicht für den Betrieb mit der Vorrichtung geeignet ist. Hierdurch kann eine Beschädigung der Vorrichtung und/oder die Herstellung von fehlerhaften Etiketten oder Bons vermieden werden, beispielsweise wenn in einen Thermotransferdrucker eine Etikettenrolle mit Etiketten für einen Thermodirektdrucker eingelegt wird.

Nach einer Ausbildung der Erfindung umfasst die Vorrichtung einen Protokollspeicherbereich, wobei die Vorrichtung dazu ausgelegt ist, die von dem Sensor gelesenen Daten in dem Protokollspeicherbereich abzulegen. Dies ermöglicht insbesondere, dass die Art der jeweiligen Rolle, eine Anzahl bereits verarbeiteter und/oder noch zur Verfügung stehender Etiketten und/oder eine bereits verarbeitete und/oder noch zur Verfügung stehende Länge der Rolle protokolliert wird. Grundsätzlich kann die Vorrichtung jedoch auch unabhängig von einem Protokollspeicherbereich dazu ausgelegt sein, eine Anzahl bereits verarbeiteter und/oder noch zur Verfügung stehender Etiketten und/oder eine bereits verarbeitete und/oder noch zur Verfügung stehende Länge der Rolle zu erkennen, insbesondere sofern der Code wiederholt über die gesamte Länge der Etiketten- oder Bonstreifenbahn der jeweiligen Rolle vorgesehen ist und auch solche Daten beinhaltet, die die Positionen der jeweiligen Abschnitte der Etiketten- oder Bonstreifenbahn bezüglich der Gesamtlänge der Etiketten- oder Bonstreifenbahn kennzeichnen.

Der Protokollspeicherbereich kann bei entsprechend ausgebildeter Vorrichtung insbesondere dazu verwendet werden, in Abhängigkeit von den protokollierten Daten eine bevorstehende Wartung der Vorrichtung und/oder einen bevorstehenden Austausch der jeweiligen Rolle anzuzeigen. Der Wartungszeitpunkt kann aus der Art und/oder der Anzahl der verarbeiteten Rollen, insbesondere aus der Art der verarbeiteten Etiketten oder Bonstreifen und einem daraus abgeleiteten Verschleiß, beispielsweise des vorgenannten Druckkopfs oder einer Druckwalze, berechnet werden. Bevorzugt wird ein Austauschsignal generiert, wenn erkannt wird, dass die jeweilige Rolle leer ist oder demnächst leer wird.

Die Vorrichtung kann einen Haltedorn zum Halten der jeweiligen Rolle umfassen, wobei der Sensor an dem Haltedorn angeordnet ist. Der Code ist dann bevorzugt auf dem vorgenannten Rollenkern angebracht, wobei zum Lesen des Codes gegebenenfalls ein Drehen der jeweiligen Rolle notwendig ist, um den Code mit dem Sensor auszurichten. In diesem Fall kann die Anzahl bereits verarbeiteter und/oder noch zur Verfügung stehender Etiketten und/oder eine bereits verarbeitete und/oder noch zur Verfügung stehende Länge der Rolle über die Anzahl der Umdrehungen des Rollenkerns ermittelt werden.

Alternativ kann für die Etiketten oder das Bonpapier ein bestimmter Transportweg durch die Vorrichtung vorgegeben sein, wobei der Sensor entlang des Transportwegs angeordnet ist. Der Code ist dann bevorzugt auf der Etiketten- oder Bonstreifenbahn angebracht. Sofern der Code wiederholt über die gesamte Länge der Etiketten- oder Bonstreifenbahn der jeweiligen Rolle vorgesehen ist und auch solche Daten beinhaltet, die die Positionen der jeweiligen Abschnitte der Etiketten- oder Bonstreifenbahn bezüglich der Gesamtlänge der Etiketten- oder Bonstreifenbahn kennzeichnen, kann auch bei einer Rolle, die in nur teilweise gefülltem Zustand in die Vorrichtung eingelegt wird, die Anzahl bereits verarbeiteter und/oder noch zur Verfügung stehender Etiketten und/oder eine bereits verarbeitete und/oder noch zur Verfügung stehende Länge der Rolle ermittelt werden.

Insbesondere sofern eine photolumineszente Tinte verwendet wird, ist es bevorzugt, wenn der Sensor eine Sendeeinheit zur Beleuchtung des Codes und eine Empfangseinheit zur Empfangen von von dem Code emittierter lumineszierender Strahlung umfasst, die bevorzugt im für den Menschen sichtbaren Spektralbereich emittiert wird. Grundsätzlich ist es jedoch auch möglich, dass die emittierte Strahlung im für den Menschen nicht sichtbaren Spektralbereich liegt und die Empfangseinheit dazu ausgelegt ist, die mit dem Auge nicht sichtbare Strahlung zu detektieren.

Nach einer anderen Ausbildung der Erfindung ist der Code als ein Barcode ausgebildet, wobei unter den Begriff "Barcode" auch ein 2D-Barcode, beispielsweise ein Pixelcode, zu verstehen sein soll. Grundsätzlich kann der Code jedoch als ein beliebiger Flächencode oder 2D-Code ausgebildet sein. Der Code kann großflächig ausgebildet sein, insbesondere sich zumindest annähernd über das gesamte jeweilige Etikett erstrecken. Bevorzugt umfasst eine Etiketten- oder Bonrolle einen Rollenkern, auf den eine Etiketten- oder Bonstreifenbahn aufgewickelt ist. Ein Code kann auf oder in dem Rollenkern angebracht sein. Alternativ und/oder zusätzlich kann ein Code auf der Etiketten- oder Bonstreifenbahn angebracht sein. Die Etiketten- oder Bonrolle kann mit mehreren Codes versehen sein. Beispielsweise kann an jedem Etikett oder lediglich jedem x-ten Etikett einer Etikettenrolle ein Code vorgesehen sein. Bevorzugt erfolgt das Aufbringen der Codes bereits bei der Herstellung der Etiketten- oder Bonstreifenbahnen und durch ein gängiges Druckverfahren.

Die Erfindung betrifft weiterhin ein Verarbeitungssystem, insbesondere einen Drucker und/oder Etikettierer, umfassend die Vorrichtung, wie sie vorstehend erläutert ist, und eine Etiketten- und/oder Bonrolle mit einem Code, wie er vorstehend erläutert ist.

Die Erfindung betrifft außerdem ein Verfahren zum Betreiben einer Vorrichtung zur Verarbeitung von Etikettenrollen, Bonrollen und/oder auf einer Etikettenrolle vorgesehenen Etiketten unterschiedlicher Art, insbesondere zum Bedrucken von Etiketten, bei dem ein an der jeweiligen Rolle, insbesondere einem jeweiligen Etikett vorgesehener Code gelesen wird, der aus einer im für den Menschen sichtbaren Spektralbereich transparenten Tinte besteht und Daten beinhaltet, die die Art der jeweiligen Rolle und/oder des jeweiligen Etiketts kennzeichnen, und die Vorrichtung unter Verwendung der gelesenen Daten betrieben wird, wobei ein aufzubringender Bedruck in Abhängigkeit von den gelesenen Daten automatisch eingestellt oder ausgewählt wird.

Weiterbildungen des erfindungsgemäßen Verfahrens ergeben sich in analoger Weise aus den Weiterbildungen der erfindungsgemäßen Vorrichtung. Weitere vorteilhafte Ausgestaltungen der Erfindung sind in den Unteransprüchen, der Figurenbeschreibung und der Zeichnung beschrieben.

Die Erfindung wird im Folgenden beispielhaft unter Bezugnahme auf die Zeichnung beschrieben. Es zeigen, jeweils in schematischer Darstellung,
- Fig. 1: eine Seitenansicht eines erfindungsgemäßen Druckers mit Etikettenrolle, Code-Sensor und abgenommenem Druckergehäuse, und
- Fig. 2: eine perspektivische Vorderansicht des Druckers aus Fig. 1 im Bereich der Etikettenrolle.

Der in Fig. 1 gezeigte Drucker 1 zum Bedrucken einer Etikettenbahn 2 umfasst eine Transportvorrichtung 3 und eine Druckkopfeinheit 4, welche beide einseitig und freitragend auf einer Rollenseite einer Gehäuseplatine 6 des Druckers 1 befestigt sind. Die Gehäuseplatine 6 bildet einen Teil des zur Vereinfachung der Figuren nicht dargestellten Druckergehäuses, das den Drucker 1 in bekannter Weise allseitig umschließt und eine Gehäusetür oder -klappe zum Einlegen einer Etikettenrolle sowie eine Austrittsöffnung für bedruckte Etiketten aufweist. Ein Antrieb für die Transportvorrichtung 3 ist auf einer nicht erkennbaren, der Rollenseite abgewandten Getriebeseite der Gehäuseplatte 6 angeordnet. Auch die nicht dargestellte Steuerung des Druckers liegt vorzugsweise auf dieser für eine Bedienperson nicht zugänglichen Getriebeseite.

Die Druckkopfeinheit 4 ist nach dem bekannten Stand der Technik aufgebaut und deshalb nicht im Detail beschrieben. An einer fest mit der Gehäuseplatine 6 verbundenen Druckkopfhalterung 9 ist ein Thermodruckkopf 10 um eine Schwenkachse 11 schwenkbar gelagert. Über einen Griff 12 und eine zusätzliche, nicht dargestellte Hebelmechanik kann der Thermodruckkopf 10 aus einer in Fig. 1 strichpunktiert dargestellten Einlegeposition 13 in eine mit Vollstrichen dargestellte Druckposition 14 umgestellt werden. Die Hebelmechanik führt dabei, wie an sich bekannt, einen federnden Überhub aus, so dass der Thermodruckkopf 10 mit einer entsprechenden Federkraft mit seiner Drucklinie auf einer Druckwalze 15 der Transportvorrichtung 3 aufliegt. Dabei liegen in bekannter Weise eine Drucklinie bildende Thermoheizelemente 16 parallel zur Druckwalze 15 auf der Oberfläche der Etikettenbahn 2 auf, die zwischen der als Transportwalze fungierenden, angetriebenen Druckwalze 15 und dem stationären Thermodruckkopf 10 in Pfeilrichtung 17 durchgeführt wird.

Die dem Thermodruckkopf 10 zugewandte Bedruckseite 18 der Etikettenbahn 2 ist mit einer thermosensitiven Schicht versehen, die bei Ansteuerung der die gesamte Breite der Etikettenbahn 2 abdeckenden Thermoheizelemente 16 infolge der dadurch erzeugten höheren Temperatur in eine andere Farbe umschlägt und damit einen Bedruck erzeugt.

Abweichend von dem oben beschriebenen Thermodirektdruck kann der Drucker durch Hinzunahme eines angetriebenen Farbbandes auch als Thermotransferdrucker benutzt werden. Dieses Druckprinzip ist ebenfalls bekannter Stand der Technik. Deshalb wurde auf die Darstellung des Farbbands und dessen Antriebs verzichtet. Bei der Thermotransferdrucktechnik wird das zusätzliche Farbband zwischen dem Thermodruckkopf 10 und der Etikettenbahn 2 synchron mitbewegt und bei Ansteuerung der Thermoheizelemente 16 Farbe vom Farbband auf die Oberfläche der Etikettenbahn 2 übertragen, die bei dieser Drucktechnik keine thermosensitive Schicht aufweist.

Die Etikettenbahn 2 einer auf einem Haltedorn 19 lose gelagerten Etikettenrolle 21 wird über eine Umlenkrolle 22 umgelenkt, läuft dann zwischen den in einem Abstand zueinander angeordneten Druckkopfeinheit 4 und Transportvorrichtung 3 und anschließend zum Bedrucken zwischen dem Thermodruckkopf 10 und der Druckwalze 15 hindurch.

Die Etikettenbahn 2 ist als eine Selbstklebeetikettenrolle mit Trägerbahn 23 ausgebildet, d.h. Etiketten 27 sind voneinander getrennt auf der Trägerbahn 23 aufgeklebt, und auf der Etikettenrolle 21 mit der Klebefläche nach innen aufgewickelt. Die zu bedruckende Außenseite 18 ist, wie an sich bekannt, mit einer zusätzlichen antihaftenden Beschichtung versehen, um die auf der Vorratsrolle 21 aneinander liegenden Windungen überhaupt wieder voneinander lösen zu können.

Zusätzlich ist zu verhindern, dass die klebrige Rückseite der Etikettenbahn 2 beim Durchlaufen an Teilen des Druckers 1 festklebt. Deshalb sind zusätzliche, an sich bekannte Maßnahmen erforderlich, wie antihaftende Beschichtung der Druckwalze 15, ein zusätzlicher Abweiser an der Druckwalze 15, der verhindert, dass diese von der klebenden Etikettenbahn 2 umwickelt wird, und eine antihaftende Beschichtung aller Teile, die mit der Klebeseite der Etikettenbahn 2 in Berührung kommen.

Die angetriebene Druckwalze 15 transportiert die Etikettenbahn 2 in Pfeilrichtung 17, wobei die Trägerbahn 23 unmittelbar nach der Druckwalze 15 an einer Abziehkante 24 scharf umgelenkt wird. Dies bewirkt eine Trennung der Etiketten 27 von der Trägerbahn 23, wobei die Etiketten 27 nach der Abziehkante 24 durch eine nicht dargestellte Austrittsöffnung im Druckergehäuse gespendet werden.

Anstelle einer Selbstklebeetikettenrolle mit Trägerbahn kann auch eine Linerless-Etikettenbahn eingesetzt werden, d.h. eine Selbstklebeetikettenbahn ohne separate Trägerbahn. An der vorgenannten Austrittsöffnung des Druckergehäuses werden die Etiketten dann entweder manuell oder maschinell voneinander getrennt oder außerhalb des Druckers in einer zusätzlichen, nicht dargestellten Einheit wieder zu einer Rolle aufgewickelt.

Das Etikettenband 2 ist in Fig. 2 näher dargestellt. Wie aus Fig. 2 erkennbar ist, umfasst die Etikettenbahn 2 die Trägerbahn 23, auf der die voneinander getrennten, ansonsten eng zusammenliegenden, äquidistant beabstandeten Etiketten 27 angebracht sind. Auf die Etiketten 27 ist jeweils ein Code 26 aufgedruckt, der aus einer im für den Menschen sichtbaren Spektralbereich transparenten Tinte besteht. Bei der Tinte handelt es sich um eine photolumineszente UV- oder IR-Tinte, die mit UV- oder IR-Licht bestrahlt werden kann, um als Reaktion hierauf Licht im für den Menschen sichtbaren Spektralbereich auszusenden. Eine derartige Tinte wird beispielsweise von der Fa. Silverbrook Research Ltd. unter dem Markennamen Hyperlabel vertrieben. Der Code 26 kann auch wesentlich großflächiger als in Fig. 2 gezeigt ausgebildet sein, sich insbesondere über das gesamte Etikett 27 erstrecken.

Der Code 26 beinhaltet Daten, die die Art der Etikettenrolle 21 kennzeichnen. Der Code 26 ist bevorzugt als ein Pixelcode ausgebildet. Die Art der Etikettenrolle 21 ist beispielsweise durch den Materialbahntyp, die für die Etiketten 27 oder die Trägerbahn 23 verwendete Materialsorte, die sonstige Beschaffenheit der Etikettenbahn 2, der Etiketten 27 oder der Trägerbahn 23, die Abmessung der Etiketten 27, den für die Etiketten 27 vorgesehenen Bedruck und/oder den Hersteller definiert. Der Code 26 gibt also Auskunft darüber, welche Art von Etikettenrolle 21 in den Drucker 1 eingelegt wurde.

Zum Lesen des Codes 26 umfasst der Drucker 1 einen optischen Sensor 25, der gemäß den Fig. 1 und 2 entlang des Transportwegs und an der Bedruckseite 18 des Etikettenbands 2 angeordnet ist. Insbesondere ist der Sensor 25 zwischen der Etikettenrolle 21 mit den noch zur Verfügung stehenden Etiketten 27 und der Druckkopfeinheit 4 angeordnet. Der Sensor 25 umfasst einen Lichtsender, beispielsweise in Form einer LED, um den Code 26 mit UV- oder IR-Licht zu beleuchten. Darüber hinaus umfasst der Sensor 25 einen Lichtempfänger, um die von dem Code 26 emittierte Strahlung zu empfangen, beispielsweise einen Barcodescanner.

Über den Code 26 ist es für den Drucker 1 daher möglich, die Art der jeweils eingelegten Etikettenrolle 21 automatisch zu erkennen. Daher kann der Drucker 1 an die jeweilige Etikettenrollenart angepasste Betriebsparameter des Druckers 1 automatisch einstellen. Um dies zu ermöglichen, sind die Werte der der jeweiligen Etikettenrollenart zugeordneten Betriebsparameter in einem nicht dargestellten Speicher des Druckers 1 hinterlegt. Da der Code 26 beispielsweise eine PLU enthält, kann auch ein durch den Drucker 1 auf die Etiketten 27 aufzubringender Bedruck automatisch ausgewählt und eingestellt werden, wobei die jeweiligen, dem jeweiligen Bedruck zugeordneten Bedruckdaten ebenfalls in dem Speicher hinterlegt sind. Darüber hinaus kann der Drucker 1 ein Warnsignal ausgeben, wenn die jeweils eingelegte Etikettenrolle 21 nicht für den Betrieb mit dem Drucker 1 geeignet ist.

Da jedes der Etiketten 27 mit einem Code 26 versehen ist, ist dem Drucker 1 auch bekannt, wie viel Material von der Etikettenrolle 21 bereits verbraucht wurde bzw. noch zur Verfügung steht. Alternativ kann die Anzahl bereits verarbeiteter Etiketten auch über einen nicht dargestellten Protokollspeicher, der die Anzahl bereits verarbeiteter Etiketten zählt, festgestellt werden. Zudem ist der Drucker 1 dazu in der Lage, eine bevorstehende Wartung anzuzeigen, deren Zeitpunkt sich aus der Art und/oder Anzahl der verarbeiteten Etikettenrollen ergibt, wobei Art und/oder Anzahl der verarbeiteten Etikettenrollen in dem Protokollspeicher festgehalten werden.

Abweichend von Fig. 2 können die Codes 26 auch auf der Rückseite der Etikettenbahn 2 angeordnet sein. In diesem Fall ist dann auch der Sensor 25' auf der Rückseite der Etikettenbahn 2 angeordnet. Grundsätzlich ist es auch möglich, dass der Code 26 auf einem Rollenkern der Etikettenrolle 21 angebracht ist. In diesem Fall ist der Sensor 25" dann an dem Haltedorn 19 angeordnet.

Auf einer Etikettenrolle können auch mehrere voneinander verschiedene Etikettenarten vorgesehen sein, wobei insbesondere jedes Etikett mit einem Code versehen ist. In einem derartigen Fall kann der Bedruck auch "innerhalb" einer Etikettenrolle geändert werden, wenn ein Übergang von einer Etikettenart zu einer anderen Etikettenart erfolgt. Grundsätzlich ist es ausreichend, wenn nur diejenigen Etiketten einer Etikettenrolle jeweils mit einem Code versehen sind, die auf ein Etikett einer jeweils anderen Etikettenart folgen. Bei den Etikettenarten kann es sich beispielsweise um Etiketten handeln, die sich in Material, Abmessungen und/oder dem aufzubringenden Druckbild unterscheiden.

Der erfindungsgemäße Drucker 1 ermöglicht eine automatische Erkennung der Etikettenrollen 21 und damit insbesondere eine automatische Einstellung der für die jeweilige erkannte Etikettenrolle 21 erforderlichen Betriebsparameter. Aufgrund der Verwendung einer für das menschliche Auge unsichtbaren Tinte kann der Code 26 auch auf der Etikettenbahn 2 selbst angebracht sein.

### Bezugszeichenliste

- 1: Drucker
- 2: Etikettenbahn
- 3: Transportvorrichtung
- 4: Druckkopfeinheit
- 6: Gehäuseplatine
- 9: Druckkopfhalterung
- 10: Thermodruckkopf
- 11: Schwenkachse
- 12: Griff
- 13: Einlegeposition
- 14: Druckposition
- 15: Druckwalze
- 16: Thermoheizelemente
- 17: Pfeilrichtung
- 18: Bedruckseite
- 19: Haltedorn
- 21: Etikettenrolle
- 22: Umlenkrolle
- 23: Trägerbahn
- 24: Abziehkante
- 25: optischer Sensor
- 26: Code
- 27: Etikett

## Patentansprüche

1. Vorrichtung zur Verarbeitung von Etikettenrollen, Bonrollen und/oder auf einer Etikettenrolle vorgesehenen Etiketten unterschiedlicher Art, insbesondere zum Bedrucken von Etiketten, mit einem Sensor (25), der dazu ausgelegt ist, einen an der jeweiligen Rolle (21), insbesondere einem jeweiligen Etikett (27) vorgesehenen Code (26) zu lesen, der aus einer im für den Menschen sichtbaren Spektralbereich transparenten Tinte besteht und Daten beinhaltet, die die Art der jeweiligen Rolle (21) und/oder des jeweiligen Etiketts (27) kennzeichnen, wobei der Betrieb der Vorrichtung (1) unter Verwendung der gelesenen Daten erfolgt,
**dadurch gekennzeichnet,**
**dass** die Vorrichtung (1) dazu ausgelegt ist, einen aufzubringenden Bedruck in Abhängigkeit von den gelesenen Daten automatisch auszuwählen.

2. Vorrichtung nach Anspruch 1,
**dadurch gekennzeichnet,**
**dass** unterschiedlichen Arten von Rollen (21) und/oder Etiketten (27) unterschiedliche die Art der jeweiligen Rolle (21) und/oder des jeweiligen Etiketts (27) kennzeichnende Daten, und Rollen (21) und/oder Etiketten (27) gleicher Art gleiche die Art der jeweiligen Rolle (21) und/oder des jeweiligen Etiketts (27) kennzeichnende Daten zugeordnet sind.

3. Vorrichtung nach Anspruch 1 oder 2,
**dadurch gekennzeichnet,**
**dass** die Vorrichtung (1) einen Speicherbereich umfasst, in dem Bedrucken zugrunde liegende Bedruckdaten für die unterschiedlichen Rollenarten und/oder unterschiedlichen Etikettenarten abgelegt sind.

4. Vorrichtung nach Anspruch 3,
**dadurch gekennzeichnet,**
**dass** der Speicherbereich editierbar ist.

5. Vorrichtung nach zumindest einem der vorstehenden Ansprüche,
**dadurch gekennzeichnet,**
**dass** die Vorrichtung (1) dazu ausgelegt ist, bei einer Etikettenrolle (21), die Etiketten (27) unterschiedlicher Art aufweist, einen der jeweiligen Etikettenart (27) zugeordneten Bedruck einzustellen oder auszuwählen.

6. Vorrichtung nach zumindest einem der vorstehenden Ansprüche,
**dadurch gekennzeichnet,**
**dass** die Vorrichtung (1) dazu ausgelegt ist, ein Warn- oder Fehlererkennungssignal automatisch auszugeben, wenn die jeweilige Rolle nicht für den Betrieb mit der Vorrichtung (1) geeignet ist.

7. Vorrichtung nach zumindest einem der vorstehenden Ansprüche,
**dadurch gekennzeichnet,**
**dass** die Vorrichtung (1) einen Protokollspeicherbereich umfasst, wobei die Vorrichtung (1) dazu ausgelegt ist, die von dem Sensor (25) gelesenen Daten in dem Protokollspeicherbereich abzulegen.

8. Vorrichtung nach Anspruch 7,
**dadurch gekennzeichnet,**
**dass** die Art der jeweiligen Rolle (21), eine Anzahl bereits verarbeiteter und/oder noch zur Verfügung stehender Etiketten (27) und/oder eine bereits verarbeitete und/oder noch zur Verfügung stehende Länge der Rolle (21) protokolliert wird.

9. Vorrichtung nach Anspruch 7 oder 8,
**dadurch gekennzeichnet,**
**dass** die Vorrichtung (1) dazu ausgelegt ist, in Abhängigkeit von den protokollierten Daten eine bevorstehende Wartung der Vorrichtung (1) und/oder einen bevorstehenden Austausch der jeweiligen Rolle (21) anzuzeigen.

10. Vorrichtung nach zumindest einem der vorstehenden Ansprüche,
**dadurch gekennzeichnet,**
**dass** die Vorrichtung (1) einen Haltedorn (19) zum Halten der jeweiligen Rolle (21) umfasst, wobei der Sensor (25) an dem Haltedorn (19) angeordnet ist.

11. Vorrichtung nach zumindest einem der Ansprüche 1 bis 9,
**dadurch gekennzeichnet,**
**dass** für die Etiketten (27) oder das Bonpapier ein bestimmter Transportweg durch die Vorrichtung (1) vorgegeben ist, wobei der Sensor (25) entlang des Transportwegs angeordnet ist.

12. Vorrichtung nach zumindest einem der vorstehenden Ansprüche,
**dadurch gekennzeichnet,**
**dass** der Sensor (25) eine Sendeeinheit zur Beleuchtung des Codes (26) und eine Empfangseinheit zur Empfangen von von dem Code (26) emittierter lumineszierender Strahlung umfasst, die bevorzugt im für den Menschen sichtbaren Spektralbereich emittiert wird.

13. Verarbeitungssystem, insbesondere Drucker und/oder Etikettierer, umfassend die Vorrichtung (1) nach zumindest einem der vorstehenden Ansprüchen 1 bis 12 und eine Etiketten- und/oder Bonrolle (21), wobei an der Etiketten- und/oder Bonrolle (21), insbesondere an einem jeweiligen Etikett (27), ein Code (26) vorgesehen ist, der aus einer im für den Menschen sichtbaren Spektralbereich transparenten Tinte besteht und Daten beinhaltet, die die Art der jeweiligen Rolle (21) und/oder des jeweiligen Etiketts (27) kennzeichnen.

14. Verfahren zum Betreiben einer Vorrichtung zur Verarbeitung von Etikettenrollen, Bonrollen und/oder auf einer Etikettenrolle vorgesehenen Etiketten unterschiedlicher Art, insbesondere zum Bedrucken von Etiketten, bei dem ein an der jeweiligen Rolle (21), insbesondere einem jeweiligen Etikett (27) vorgesehener Code (26) gelesen wird, der aus einer im für den Menschen sichtbaren Spektralbereich transparenten Tinte besteht und Daten beinhaltet, die die Art der jeweiligen Rolle (21) und/oder des jeweiligen Etiketts (27) kennzeichnen, und die Vorrichtung (1) unter Verwendung der gelesenen Daten betrieben wird,
**dadurch gekennzeichnet,**
**dass** ein aufzubringender Bedruck in Abhängigkeit von den gelesenen Daten automatisch ausgewählt wird.

## Claims

1. An apparatus for processing label rolls, receipt rolls and/or labels provided on a label roll of different types, in particular for printing labels, comprising a sensor (25) which is configured to read a code (26) provided at the respective roll (21), in particular at a respective label (27), said code consisting of an ink which is transparent in a spectral range visible to humans and including data which characterize the type of the respective roll (21) and/or of the respective label (27), wherein the operation of the apparatus (1) takes place using the read data,
**characterized in that**
the apparatus (1) is configured to automatically select a print to be applied in dependence on the read data.

2. An apparatus in accordance with claim 1,
**characterized in that**
different data which characterize the type of the respective roll (21) and/or of the respective label (27) are associated with different types of rolls (21) and/or of labels (27); and **in that** like data which characterize the type of the respective roll (21) and/or of the respective label (27) are associated with rolls (21) and/or labels (27) of the same type.

3. An apparatus in accordance with claim 1 or claim 2,
**characterized in that**
the apparatus (1) comprises a memory region in which printing data on which prints are based are stored for the different roll types and/or different label types.

4. An apparatus in accordance with claim 3,
**characterized in that**
the memory region can be edited.

5. An apparatus in accordance with at least one of the preceding claims,
**characterized in that**
the apparatus (1) is configured to set or to select a print associated with the respective label type (27) in case of a label roll (21) which has labels (27) of different types.

6. An apparatus in accordance with at least one of the preceding claims,
**characterized in that**
the apparatus (1) is configured to automatically output a warning signal or an error recognition signal if the respective roll is not suitable for operation with the apparatus (1).

7. An apparatus in accordance with at least one of the preceding claims,
**characterized in that**
the apparatus (1) comprises a protocol memory region, with the apparatus (1) being configured to store the data read by the sensor (25) in the protocol memory region.

8. An apparatus in accordance with claim 7,
**characterized in that**
the type of the respective roll (21), a number of already processed and/or still available labels (27) and/or an already processed and/or still available length of the roll (21) is/are recorded.

9. An apparatus in accordance with claim 7 or claim 8,
**characterized in that**
the apparatus (1) is configured to display an upcoming maintenance of the apparatus (1) and/or an upcoming replacement of the respective roll (21) in dependence on the recorded data.

10. An apparatus in accordance with at least one of the preceding claims,
**characterized in that**
the apparatus (1) comprises a holding mandrel (19) for holding the respective roll (21), with the sensor (25) being arranged at the holding mandrel (19).

11. An apparatus in accordance with at least one of the claims 1 to 9,
**characterized in that**
a specific transport path is predefined by the apparatus (1) for the labels (27) or for the receipt paper, with the sensor (25) being arranged along the transport path.

12. An apparatus in accordance with at least one of the preceding claims,
**characterized in that**
the sensor (25) comprises a transmission unit for illuminating the code (26) and a reception unit for receiving luminescent radiation which is emitted by the code (26) and which is preferably emitted in the spectral range visible to humans.

13. A processing system, in particular a printer and/or a labeler, comprising the apparatus (1) in accordance with at least one of the preceding claims 1 to 12 and a label roll and/or receipt roll (21), wherein a code (26) is provided at the label roll and/or receipt roll (21), in particular at a respective label (27), said code consisting of an ink which is transparent in the spectral range visible to humans and including data which characterize the type of the respective roll (21) and/or of the respective label (27).

14. A method of operating an apparatus for processing label rolls, receipt rolls and/or labels provided on a label roll of different types, in particular for printing labels, in which a code (26) provided at the respective roll (21), in particular at a respective label (27), is read, said code consisting of an ink which is transparent in the spectral range visible to humans and including data which characterize the type of the respective roll (21) and/or of the respective label (27); and the apparatus (1) is operated using the read data, **characterized in that**
a print to be applied is automatically selected in dependence on the read data.

## Revendications

1. Dispositif pour le traitement de rouleaux d'étiquettes, de rouleaux de reçus et/ou d'étiquettes prévues sur un rouleau d'étiquettes de divers types, en particulier pour l'impression d'étiquettes, comportant un capteur (25) conçu pour lire un code (26) prévu sur le rouleau respectif (21), en particulier sur une étiquette respective (27), ledit code étant constitué d'une encre transparente à la bande spectrale visible pour l'homme et contenant des données qui caractérisent le type de rouleau respectif (21) et/ou d'étiquette respective (27), le fonctionnement du dispositif (1) s'effectuant en utilisant les données lues,
**caractérisé en ce que**
le dispositif (1) est conçu pour sélectionner automatiquement une impression à appliquer, en fonction des données lues.

2. Dispositif selon la revendication 1,
**caractérisé en ce que**
des données différentes caractérisant le type de rouleau respectif (21) et/ou d'étiquette respective (27) sont associées à différents types de rouleaux (21) et/ou d'étiquettes (27), et des données identiques caractérisant le type de rouleau respectif (21) et/ou d'étiquette respective (27) sont associées à des rouleaux (21) et/ou à des étiquettes (27) de type identique.

3. Dispositif selon la revendication 1 ou 2,
**caractérisé en ce que**
le dispositif (1) comprend une zone de mémorisation dans laquelle sont stockées des données d'impression sous-jacentes à des impressions pour les différents types de rouleaux et/ou pour les différents types d'étiquettes.

4. Dispositif selon la revendication 3,
**caractérisé en ce que**
la zone de mémorisation est éditable.

5. Dispositif selon l'une au moins des revendications précédentes,
**caractérisé en ce que**
le dispositif (1) est conçu pour régler ou sélectionner une impression associée au type d'étiquette respectif (27) dans le cas d'un rouleau d'étiquettes (21) présentant des étiquettes (27) de différents types.

6. Dispositif selon l'une au moins des revendications précédentes,
**caractérisé en ce que**
le dispositif (1) est conçu pour émettre automatiquement un signal d'alerte ou de détection d'erreur lorsque le rouleau respectif ne convient pas pour le fonctionnement avec le dispositif (1).

7. Dispositif selon l'une au moins des revendications précédentes,
**caractérisé en ce que**
le dispositif (1) comprend une zone de mémorisation de protocole, le dispositif (1) étant conçu pour stocker les données lues par le capteur (25) dans la zone de mémorisation de protocole.

8. Dispositif selon la revendication 7,
**caractérisé en ce que**
le type de rouleau respectif (21), un certain nombre d'étiquettes (27) déjà traitées et/ou encore disponibles et/ou une longueur du rouleau (21) déjà traitée et/ou encore disponible est enregistré(e).

9. Dispositif selon la revendication 7 ou 8,
**caractérisé en ce que**
le dispositif (1) est conçu pour afficher une maintenance imminente du dispositif (1) et/ou un échange imminent du rouleau respectif (21), en fonction des données enregistrées.

10. Dispositif selon l'une au moins des revendications précédentes,
**caractérisé en ce que**
le dispositif (1) comprend un mandrin de retenue (19) pour retenir le rouleau respectif (21), le capteur (25) étant agencé sur le mandrin de retenue (19).

11. Dispositif selon l'une au moins des revendications 1 à 9,
**caractérisé en ce que**
un chemin de transport défini à travers le dispositif (1) est imposé aux étiquettes (27) ou au papier de reçus, le capteur (25) étant agencé le long du chemin de transport.

12. Dispositif selon l'une au moins des revendications précédentes,
**caractérisé en ce que**
le capteur (25) comprend une unité d'émission pour illuminer le code (26) et une unité de réception pour recevoir un rayonnement luminescent émis par le code (26), qui est émis de préférence dans la bande spectrale visible pour l'homme.

13. Système de traitement, en particulier imprimante et/ou étiqueteuse, comportant le dispositif (1) selon l'une au moins des revendications précédentes 1 à 12 et un rouleau d'étiquettes et/ou de reçus (21), un code (26) étant prévu sur le rouleau d'étiquettes et/ou de reçus (21), en particulier sur une étiquette respective (27), ledit code étant constitué d'une encre transparente à la bande spectrale visible pour l'homme et contenant des données qui caractérisent le type de rouleau respectif (21) et/ou d'étiquette respective (27).

14. Procédé pour faire fonctionner un dispositif pour le traitement de rouleaux d'étiquettes, de rouleaux de reçus et/ou d'étiquettes prévues sur un rouleau d'étiquettes de divers types, en particulier pour l'impression d'étiquettes, dans lequel
un code (26) prévu sur le rouleau respectif (21), en particulier sur une étiquette respective (27), est lu, qui est constitué d'une encre transparente à la bande spectrale visible pour l'homme et qui contient des données qui caractérisent le type de rouleau respectif (21) et/ou d'étiquette respective (27), et le dispositif (1) fonctionne en utilisant les données lues,
**caractérisé en ce que**
une impression à appliquer est sélectionnée automatiquement en fonction des données lues.
